# EUROPÄISCHE PATENTSCHRIFT

(11) **EP 1 382 543 B1**
(45) Veröffentlichungstag und Bekanntmachung des Hinweises auf die Patenterteilung: **09.09.2009**
(21) Anmeldenummer: 03016232.5
(22) Anmeldetag: 17.07.2003
(51) Int. Cl.: B65D 75/58, B65D 85/76

(54) **Verpackung und Verfahren zu ihrer Herstellung**
Packaging and method for making the same
Emballage et son procédé de fabrication

(30) Priorität: 19.07.2002 DE 10232959
(43) Veröffentlichungstag der Anmeldung: 21.01.2004
(73) Patentinhaber: Hochland AG, 88178 Heimenkirch/Allgäu (DE)
(72) Erfinder: Ess, Ludwig c/o Hochland AG, 88178 Heimenkirch/Allgäu (DE); Ferber, Josef c/o Hochland AG, 88178 Heimenkirch/Allgäu (DE)
(74) Vertreter: Laufhütte, Dieter

(56) Entgegenhaltungen:
- EP-A- 0 607 724
- EP-A- 0 629 561
- EP-A- 0 957 045
- WO-A-01/49566
- DE-A1- 10 108 669
- DE-U1- 8 903 201
- JP-A- 9 156 677
- US-B1- 6 254 519
- US-B1- 6 416 798

## Beschreibung

Die Erfindung betrifft eine Verpackung für Käsescheiben oder Käsestücke bestehend aus einem zweiseitig versiegelten Kunststoffschlauchbeutel.

Derartige Schlauchbeutelverpackungen sind insbesondere zur Verpackung von Schmelzkäse bekannt. Hier sind üblicherweise mehrere Schmelzkäsescheiben, die jeweils separat in eine Kunststofftasche eingeschweißt sind, enthalten. Diese bekannten Kunststoffschlauchbeutel sind in der Regel dadurch aus Flachfolien geformt, daß diese in einer entsprechenden Schlauchbeutelanlage auf einer Seite eine Siegellinie bilden. Diese aus Kunststoffschlauchbeuteln bestehende Verpackungen können beispielsweise im Bereich dieser mittigen Kunststoffsiegelnaht aufgerissen werden. Alternativ kann eine entsprechende Aufrißlinie im Bereich der seitlichen Siegelnähte vorgesehen sein. Allen bekannten Kunststoffschlauchbeutelverpackungen für Schmelzkäsescheiben ist es nun gemeinsam, daß sie nach dem Öffnen nicht wiederverschlossen werden können. Das führt dazu, daß nicht entnommene Käsescheiben bei der Lagerung im Kühlschrank leicht aus der Verpackung herausfallen können, so daß die Funktion der Umverpackung nicht mehr erfüllt werden kann.

Zur Verpackung von Käsescheiben oder Käsestücken sind andererseits auch bereits Kunststoffschalen bekannt, die aus tiefgezogenen Kunststoffschalen bestehen, in welche der Käse gelegt wird. Diese Kunststoffschalen sind mit Kunststoffolien verschlossen, die in der Regel am Rand der Schale mit dieser versiegelt sind. Im Bereich dieser Verpackungen sind bereits Wiederverschlußsysteme bekannt geworden. Hierzu ist in die verschließende Folie ein selbstklebender Haftkleber eingebaut, der durch entsprechendes Andrücken der Folie auf den flanschartigen Rand eine wiederverschließende Verpackung ermöglicht.

Aus der EP 0 629 561 A2 ist eine Verpackung für in Scheiben abgepackte Nahrungsmittel bekannt, die als zweiseitig versiegelter Kunststoffschlauchbeutel ausgeformt ist. Ferner ist eine Lasche vorgesehen, mit der der Beutel wiederverschließbar ist.

Die US 6,254,519 B1 betrifft einen wiederverschließbaren Kunststoffbeutel sowie ein entsprechendes Herstellverfahren. Der entsprechende Kunststoffbeutel wird an zwei gegenüberliegenden Seiten verschweißt und weist eine mit einem Haftetikett versiegelbare Öffnung auf.

Aufgabe der vorliegenden Erfindung ist es, eine Verpackung für Käsescheiben oder Käsestücke bestehend aus einem zweiseitig versiegelten Kunststoffschlauchbeutel zu schaffen, der nach dem Öffnen ebenfalls wiederverschließbar ist.

Erfindungsgemäß wird diese Aufgabe durch eine Verpackung mit den Merkmalen des Anspruchs 1 gelöst. Hier wird in eine Verpackung für Käsescheiben oder Käsestücke bestehend aus einem zweiseitig versiegelten Kunststoffschlauchbeutel auf einer Seite über nahezu die gesamte Länge des Kunststoffschlauchbeutels eine Linie, die eine Laschenkontur nachzeichnet, eingestanzt. Die Verpackung ist im Bereich dieser Linie mit einem selbstklebenden Haftetikett überklebt. Hierdurch kann die weiche Kunststoffschlauchbeutelverpackung durch Aufziehen des selbstklebenden Haftetiketts entlang der vorgestanzten Laschenkontur geöffnet werden, so daß hier die einzelnen Käsescheiben bzw. das Käsestück entnommen werden kann. Nach der Entnahme der gewünschten Käsescheibe bzw. nach Zurücklegen des nicht verbrauchten Käsestücks kann die Schlauchbeutelverpackung durch Umklappen der Lasche und Wiederverkleben mittels des selbstklebenden Haftetiketts wiederverschlossen werden.

Vorteilhafte Ausgestaltungen der Erfindung ergeben sich aus den sich an den Hauptanspruch anschließenden Unteransprüchen 2 bis 5. Demnach kann das Haftetikett eine Grifflasche aufweisen, die durch entsprechende Farbgebung und Formgebung dem Nutzer anzeigt, daß die Verpackung an dieser Stelle geöffnet werden kann.

Das Haftetikett weist an zumindest einer Ecke Einstanzungen als Sollreißlinie auf. Damit kann man nach dem ersten Öffnen erkennen, daß die Packung bereits geöffnet wurde. Zusätzlich zu dieser Einstanzung kann ein zweites Haftetikett (Papier) angebracht werden, das nach dem ersten Öffnen zerstört ist.

Der Kunststoffschlauchbeutel kann aus einer Flachfolie geformt sein.

Durch die Abstimmung von Folie, Etikettenmaterial und Kleberschicht entsteht eine Barriereverpackung. Dies ermöglicht eine Schutzbegasung des gefüllten Beutels, ohne daß das Gas an der entsprechenden eingestanzten Linie entweichen kann.

Die Erfindung betrifft weiterhin ein Verfahren zur Herstellung der vorgenannten Verpackung. Dieses besteht aus folgenden Schritten:

Eine Flachfolie wird auf einer Schlauchbeutelanlage abgewickelt. Mittels einer auf die Endabmessung abgestimmten Stanze wird eine Linie eingestanzt. Die Linie wird mit einem Haftetikett verschlossen. Die Folie wird anschließend zu einem Schlauch geformt. Der so gebildete Schlauch wird mit Käsescheiben oder Käsestücken bestückt und anschließend zum Verschließen an den offenen Seiten quergesiegelt.

Vorteilhaft wird der gefüllte Kunststoffschlauchbeutel nach dem Bestücken mit Käsescheiben oder Käsestücken und vor dem Quersiegeln mit Schutzgas begast. Somit wird eine schutzbegaste Lebensmittelverpackung erhalten, die über einen längeren Zeitraum aufbewahrt werden kann und nach der Erstöffnung bis zum Aufbrauch des Inhaltes immer wieder verschlossen werden kann.

Weitere Einzelheiten und Vorteile der Erfindung werden anhand eines in der Zeichnung dargestellten Ausführungsbeispiels erläutert. Es zeigen:
- Fig. 1:: eine perspektivische Rückansicht einer Ausführungsvariante der geschlossenen Verpackung und
- Fig. 2:: die in Fig. 1 dargestellte Verpackung nach ihrem Öffnen.

In Fig. 1 ist eine Schlauchbeutelverpackung 10 gezeigt, in der in hier nicht näher dargestellter Art und Weise Schmelzkäsescheiben enthalten sind. Diese Schmelzkäsescheiben können selbst wiederum separat in Kunststoffolientaschen eingeschweißt sein. Die Schlauchbeutelfolie besteht im hier dargestellen Ausführungsbeispiel aus einem Gemisch von Polyamid und Polyethylen. Sie ist in einer an sich bekannten Schlauchbeutelmaschine aus einer Flachfolie mittels einer Siegellinie 12 zu einem Schlauchbeutel verklebt worden. An beiden offenen Enden ist sie ebenfalls mit Querversiegelungen 14 und 16 versehen.

Auf einer Seite der Verpackung 10 ist über nahezu die gesamte Länge des Kunststoffschlauchbeutels eine Linie 18, die eine Laschenkontur nachzeichnet, eingestanzt. Diese eingestanzte Linie 18 ist mittels eines Klarsichthaftetiketts 20 überklebt. Das Klarsichthaftetikett weist eine rote eingefärbte Grifflasche 22 auf, die zum Aufreißen des Klarsichthaftetiketts 20 dient. In zwei Eckenbereichen sind in dem Klarsichthaftetikett Einstanzungen 24 vorgesehen, die eine Sollreißlinie bilden. Nach dem Öffnen wird das Klarsichthaftetikett 20 entlang der Sollreißlinien 24 aufgerissen. Hierdurch wird dem Benutzer offensichtlich, daß die Verpackung bereits geöffnet wurde. Das Klarsichthaftetikett ist mit einem Haftkleber 26 bestrichen. Hierdurch kann die Verpackung 10 nach Entnahme der Käsescheiben wiederverschlossen werden.

## Patentansprüche

1. Verpackung (10) für Käsescheiben oder Käsestücke mit einem zweiseitig versiegelten Kunststoffschlauchbeutel, wobei auf einer Seite über nahezu die gesamte Länge des Kunststoffschlauchbeutels eine Linie (18), die eine Laschenkontur nachzeichnet, eingestanzt ist und daß die Verpackung (10) im Bereich dieser Linie (18) mit einem wiederverschließbaren selbstklebenden Haftetikett (20) überklebt ist.
**dadurch gekennzeichnet,**
**daß** das Haftetikett (20) an zumindest einer Ecke Einstanzungen als Sollreißlinie aufweist.

2. Verpackung nach Anspruch 1, **dadurch gekennzeichnet, daß** das Haftetikett (20) eine Grifflasche (22) aufweist.

3. Verpackung nach Anspruch 1 oder 2, **dadurch gekennzeichnet, daß** ein zusätzliches Papieretikett angebracht ist.

4. Verpackung nach Anspruch 1 oder 2, **dadurch gekennzeichnet, daß** der Kunststoffschlauchbeutel aus einer Flachfolie geformt ist.

5. Verpackung nach einem der Ansprüche 1 bis 4, **dadurch gekennzeichnet, daß** der Kunststoffschlauchbeutel in Verbindung mit der Kleberschicht und dem Haftetikett (22) eine Barriereverpackung ist.

6. Verfahren zur Herstellung einer Verpackung nach einem der Ansprüche 1 bis 5, **dadurch gekennzeichnet, daß** eine Flachfolie auf einer Schlauchbeutelanlage abgewickelt wird, daß mittels einer auf die Endabmessung abgestimmte Stanze eine Linie eingestanzt wird, daß die Linie mit einem wiederverschließbaren Haftetikett verschlossen wird, daß die Folie anschließend zu einem Schlauch geformt wird, daß der so gebildete Schlauchbeutel mit Käsescheiben oder Käsestücken bestückt wird und daß er anschließend quergesiegelt wird,
**dadurch gekennzeichnet,**
**daß** in das Haftetikett (20) im Bereich mindestens einer Ecke eine Einstanzung als Sollreißlinie eingebracht wird.

7. Verfahren nach Anspruch 6, **dadurch gekennzeichnet, daß** sie nach dem Bestücken mit Käsescheiben oder Käsestücken und vor dem Quersiegeln mit Schutzgas begast wird.

## Claims

1. A packaging (10) for slices of cheese or pieces of cheese having a tubular plastic bag sealed at two sides, wherein a line (18) which traces a tab contour is stamped over almost the total length of the tubular plastic bag on one side; and wherein the packaging (10) has a resealable adhesive label (20), which is self-adhesive, stuck on it in the region of this line (18),
**characterised in that**
the adhesive label (20) has stampings as a desired tear line at at least one corner.

2. A packaging in accordance with claim 1, **characterised in that** the adhesive label (20) has a grip tab (22).

3. A packaging in accordance with either of claims 1 or 2, **characterised in that** an additional paper label is applied.

4. A packaging in accordance with one of the claims 1 or 2, **characterised in that** the tubular plastic bag is shaped from a flat film.

5. A packaging in accordance with one of the claims 1 to 4, **characterised in that** the tubular plastic bag is a barrier packaging in conjunction with the adhesive layer and the adhesive label (22).

6. A method for the manufacture of a packaging in accordance with one of the claims 1 to 5, **characterised in that** a flat film is wound off from a tubular bag unit; **in that** a line is stamped in by means of a punch matched to the final dimension; **in that** the line is closed by a resealable adhesive label; **in that** the film is subsequently shaped to form a bag; **in that** the bag formed in this manner is charged with slices of cheese or pieces of cheese; and **in that** it is subsequently transversely sealed,
**characterised in that**
a stamping is introduced into the adhesive label (20) as a desired tear line in the region of at least one corner.

7. A method in accordance with claim 6, **characterised in that** it is gassed with inert gas after the charging with slices of cheese or pieces of cheese and before the transverse sealing.

## Revendications

1. Emballage (10) pour des tranches de fromage ou des morceaux de fromage avec un sachet tubulaire en matériau synthétique scellé sur deux côtés, où est perforé sur un côté sur presque toute la longueur du sachet tubulaire en matériau synthétique une ligne (18), qui dessine un contour de languette, et en ce qu'une étiquette adhésive autocollante refermable (20) est collée sur l'emballage (10) dans la zone de cette ligne (18),
**caractérisé en ce que**
l'étiquette adhésive (20) présente à au moins un coin des perforations comme ligne de rupture de consigne.

2. Emballage selon la revendication 1, **caractérisé en ce que** l'étiquette adhésive (20) présente une languette de préhension (22).

3. Emballage selon la revendication 1 ou 2,
**caractérisé en ce qu'**une étiquette en papier additionnelle est appliquée.

4. Emballage selon la revendication 1 ou 2,
**caractérisé en ce que** le sachet tubulaire en matériau synthétique est réalisé à partir d'une feuille plate.

5. Emballage selon l'une des revendications 1 à 4, **caractérisé en ce que** le sachet tubulaire en matériau synthétique, en liaison avec la couche de colle et l'étiquette adhésive (22), constitue un emballage formant barrière.

6. Procédé de fabrication d'un emballage selon l'une des revendications 1 à 5, **caractérisé en ce qu'**une feuille plate est déroulée sur une installation de sachets tubulaires, **en ce qu'**au moyen d'un poinçon adapté à la dimension finale, une ligne est perforée, **en ce que** la ligne est fermée par une étiquette adhésive refermable, **en ce que** la feuille est ensuite formée en tube, **en ce que** le sachet tubulaire ainsi formé est rempli de tranches der fromage ou de morceaux de fromage et qu'il est ensuite scellé transversalement,
**caractérisé en ce qu'**est ménagé dans l'étiquette adhésive (20) dans la zone d'au moins un coin une perforation comme ligne de rupture de consigne.

7. Procédé selon la revendication 6, **caractérisé en ce que,** après l'introduction des tranches de fromage ou des morceaux de fromage et avant le scellement transversal, du gaz protecteur est introduit dans celui-ci.
